# EUROPÄISCHE PATENTSCHRIFT

(11) **EP 3 214 249 B1**
(45) Veröffentlichungstag und Bekanntmachung des Hinweises auf die Patenterteilung: **02.12.2020**
(21) Anmeldenummer: 17158395.8
(22) Anmeldetag: 28.02.2017
(51) Int. Cl.: E06B 1/70, E06B 1/62

(54) **MONTAGESYSTEM FÜR ABDECKELEMENTE**
FASTENING SYSTEM FOR COVER ELEMENTS
SYSTÈME DE MONTAGE POUR ÉLÉMENTS DE RECOUVREMENT

(30) Priorität: 01.03.2016 AT 501612016
(43) Veröffentlichungstag der Anmeldung: 06.09.2017
(73) Patentinhaber: Lottmann Fensterbänke GmbH, 4462 Reichraming (AT)
(72) Erfinder: Felbermayr, Karl, 4643 Pettenbach (AT)
(74) Vertreter: Burgstaller, Peter

(56) Entgegenhaltungen:
- EP-A1- 2 875 202
- DE-A1- 2 431 174
- FR-A- 1 409 865
- US-A1- 2006 236 618
- US-A1- 2012 144 761

## Beschreibung

Die Erfindung betrifft ein Montagesystem für Abdeckelemente, wie Fensterbänke und sonstige Brüstungs-, Parapet- und Mauerabdeckungen mit einem Kantenprofil insbesondere einem Schattennutprofil.

Die US 2006/236618 A1 zeigt eine Montagevorrichtung für einen Fensterrahmenflansch an der Gebäudeaußenseite, der das gesamte Fenster umrundet. Damit die Schrauben, welche durch den Flansch in die Fassade geschraubt werden, nicht die Dichtwanne undicht machen, wird der Flansch mit den U-Profilen versehen, welche den Flansch nach unten verlängern.

Die US 2012/0144761 A1 zweigt eine Dichtwanne für ein Fensterbrett, wobei diese aus Seitenteilen und einem Mittelteil zusammengesteckt ist. Montagewinkel zur Montage sind nicht dargestellt. Die Dichtwanne wird zusammengesteckt und dann als Einheit in der Fensteröffnung befestigt. Ein Schattennutprofil, bzw. ein Kantenprofil mit Putzanschlusskante ist nicht vorhanden.

Die WO 2014012555 A1 zeigt ein U-Profil, welches in die Außenwand eines Gebäudes eingesetzt wird und in welches ein Abdeckelement eingeschoben wird. Ein Schattennutprofil, bzw. ein Putzkantenprofil mit Putzanschlusskante unterhalb des Abdeckelements ist nicht vorhanden.

Die FR 1409865 A zeigt ein Abdeckelement für eine Gebäudeöffnung, welches mit Abschlusswinkeln und Zwischenhalter befestigt wird.

Die DE 24 31 174 A1 zeigt eine Montagevorrichtung für eine Fensterbank im Gebäudeinneren. Die Montagevorrichtung weist eine über die Länge der Fensterbank verlaufende Profilschiene auf, welche auf dem Parapet mit Gießbeton einbetoniert wird. Die Profilschiene kann eine Putzkante aufweisen.

Bei der Montage von Fensterbänken unter Ausbildung einer Schattenfuge ist es bekannt, ein Schattennutprofil unterhalb der später zu montierenden, bzw. bereits montierten Fensterbank an der Mauer durch Verputzen, Schrauben oder Kleben zu befestigen. Problematisch dabei ist, dass das Ausrichten des Schattennutprofils gegenüber dem Fenster bzw. der Fensterbank relativ aufwendig und schwierig ist und somit für den Stuckateur einen erheblichen Mehraufwand darstellt. Insbesondere bei flächenbündiger Montage von Fensterbänken, also bei Fensterbänken, deren Vorderkante bündig mit dem Putz abschließt ist die Ausrichtung des Kanten- bzw. Schattennutprofils besonders kritisch, da bereits geringe Abweichungen der Putzkante bzw. der Schattenfugen in der Höhe zum Boden und/oder in der Distanz zum Fenster deutlich sichtbar sind.

Die der Erfindung zu Grunde liegende Aufgabe besteht darin, ein Montagesystem für Abdeckelemente bereitzustellen, welches ein einfaches und exaktes Ausrichten einer Putztrennkante insbesondere einer Schattenfuge ermöglicht, wobei das Kanten- bzw. Schattennutprofil unabhängig von den Innen-stuckatur-arbeiten montierbar sein soll.

Für das Lösen der Aufgabe wird eine Vorrichtung gemäß einem der Ansprüche 1 oder 10 vorgeschlagen.

Das Montagesystem weist Befestigungswinkel auf, wobei das Kanten- bzw. Schattennutprofil zunächst an diesen Befestigungswinkeln befestigt wird und die Befestigungswinkel zur horizontalen und vertikalen Ausrichtung des Kanten- bzw. Schattennutprofils ausgelegt sind. Das Kanten- bzw. Schattennutprofil kann auf die Befestigungswinkel aufgesteckt, oder durch eine Klebe-, Schraub- oder Nietverbindung an diesen befestigt werden.

Die Vorrichtung zur Ausrichtung und Montage eines Kanten- oder Schattennutprofils eines Abdeckelements für einen abzudeckenden Bereich einer Brüstung, eines Parapets oder einer Mauer, umfasst das Kanten- oder Schattennutprofil, zumindest zwei Abschlusswinkel und zumindest einen Montagewinkel,
wobei die Abschlusswinkel einander gegenüberliegend an den beiden seitlichen Endbereichen des abzudeckenden Bereichs befestigt sind, wobei die Abschlusswinkel jeweils einen nach vorne verlaufenden Schenkel aufweisen, der horizontal oder annähernd parallel zum später aufgelegten Abdeckelement ausgerichtet ist, der vor Vornahme der Putzarbeiten über den abzudeckenden Bereich vorsteht und die Abschlusswinkel derart an zumindest einem Befestigungspunkt befestigt sind, dass die vordere über den abzudeckenden Bereich vorstehende Kante des Schenkels einen fixen Horizontalabstand zum Befestigungspunkt aufweist;
jeder Montagewinkel einen nach vorne verlaufenden Schenkel aufweist, der horizontal oder parallel zum später aufgelegten Abdeckelement ausgerichtet ist und einen vom hinteren Ende des Schenkels nach unten verlaufenden Einputzschenkel aufweist, welcher so an einem Befestigungspunkt festlegbar ist, dass der nach vorne verlaufende Schenkel einen fixen Vertikalabstand zum Befestigungspunkt aufweist;
das Kanten- oder Schattennutprofil an den nach vorne verlaufenden Schenkeln der Abschlusswinkel und Montagewinkel befestigt oder aufgelegt ist und wobei das Kanten- oder Schattennutprofil eine Putzanschlusskante unterhalb des Abdeckelements bildet.

Bevorzugt weist das Kanten- bzw. Schattennutprofil eine Nut auf, welche über jeweils einen Schenkel jedes Abschlusswinkels und Montagewinkels geschoben ist.

Durch das erfindungsgemäße Montagesystem kann das Kanten- bzw. Schattennutprofil vorteilhaft mit fester Ausrichtung zur Maueröffnung bzw. zum Fenster montiert werden, bevor die Putzarbeiten vorgenommen werden.

Bevorzugt umfasst das Montagesystem zusätzlich Mittel für die Montage des Abdeckelements, beispielsweise Klemmbügel oder andere mechanische Halte- bzw. Sicherungselemente, sodass dieses nach Beendung der Putzarbeiten in bzw. auf das Montagesystem befestigt wird, um eventuellen Beschädigungen vorzubeugen. Diese Beschädigungen könnten beispielsweise in Folge der Putzarbeiten passieren, oder dadurch, dass die Fensterbank auf der Baustelle als Werkbank zweckentfremdet wird.

Das erfindungsgemäße Montagesystem bildet bevorzugt einen stabilen Rahmen für das Abdeckelement, wobei das Abdeckelement nicht mit der Putzschicht verbunden bzw. mit dieser in Kontakt ist. Dies wird dadurch erreicht, dass die Abschlusswinkel seitliche Putzanschlusskanten bilden und das Kanten- bzw. Schattennutprofil eine untere Putzanschlusskante. So kann das Abdeckelement vorteilhaft nach erfolgten Putzarbeiten eingesetzt werden und auch wieder getauscht werden (z.B. bei Beschädigung), ohne die Putzschicht, bzw. die Putzkanten, zu zerstören.

Besonders bevorzugt bestehen alle Elemente des Montagesystems aus Kunststoff oder aus Metallblech insbesondere Aluminium.

Besonders bevorzugt besteht das Kanten- bzw. Schattennutprofil aus einem stranggepressten Aluprofil, einem gefaltetem Alublech, aus verzinktem oder beschichtetem Stahlblech oder einem stranggepressten verzinkten oder beschichteten Stahlprofil. Wobei das Kanten- bzw. Schattennutprofil bevorzugt als Meterware vorliegt, die vor Montage auf die Länge des Abdeckelements, zuzüglich eventuell vorhandener seitlicher Fugenabstände zwischen dem Abdeckelement und den vertikalen Schenkeln der Abschlusswinkel, abgelängt wird.

Die Erfindung wird an Hand von Zeichnungen beispielhaft veranschaulicht:
- Fig. 1:: zeigt ein beispielhaftes erfindungsgemäßes Montagesystem in perspektivischer Explosionsdarstellung.
- Fig. 2:: zeigt ein beispielhaftes erfindungsgemäßes Montagesystem nach einem ersten Montageschritt in Einbausituation.
- Fig. 3:: zeigt ein beispielhaftes erfindungsgemäßes Montagesystem nach einem zweiten Montageschritt in Einbausituation.
- Fig. 4:: zeigt ein beispielhaftes erfindungsgemäßes Montagesystem nach einem dritten Montageschritt in Einbausituation.
- Fig. 5:: zeigt ein beispielhaftes erfindungsgemäßes Montagesystem nach einem vierten Montageschritt in Einbausituation.
- Fig. 6:: zeigt einen Schnitt durch ein besonders bevorzugtes erfindungsgemäßes Montagesystem in Einbausituation.
- Fig. 7:: zeigt einen Schnitt durch ein beispielhaftes erfindungsgemäßes Montagesystem in Einbausituation mit Verwendung eines bekannten Kantenprofils.

In Fig. 1 ist ein beispielhaftes erfindungsgemäßes Montagesystem für ein Abdeckelement mit Schattenfuge dargestellt. Das erfindungsgemäße Montagesystem umfasst zumindest ein Schattennutprofil 1, zwei Abschlusswinkel 2 und zumindest einen Montagewinkel 3.

Das erfindungsgemäße Montagesystem kann zudem zumindest einen zusätzlichen Zwischenhalter 4 umfassen, welcher zwischen den beiden Abschlusswinkeln 2 liegt.

Die beiden äußeren Abschlusswinkel 2 weisen wie dargestellt bevorzugt zudem einen vertikalen nach vorne verlaufenden Schenkel auf, sodass die beiden Abschlusswinkel 2 vorteilhaft als seitliche Abschlusselemente für das Abdeckelement vorliegen können, oder einen Teil der Abschlusselemente bilden. Beispielsweise umfasst jedes Abschlusselement einen Abschlusswinkel 2 und optional ein Putzkantenprofil 5 und optional eine Dichtung 6 aus flexiblem oder festem Material bzw. festem Material mit flexiblen Einlagen.

In den Fig. 2 bis 5 ist die Montage einer Fensterbank 14 mit dem erfindungsgemäßen Montagesystem gezeigt. Das Fenster 10 weist einen Blendrahmen 7.1 auf, welcher am Basisprofil 7 befestigt ist. Das Basisprofil 7 ist beabstandet zur Wand in die Fensterlaibung eingesetzt. Die untere Fläche der Fensterlaibung ist durch das Parapet gebildet, welches den Bereich des Mauerwerks 8 bezeichnet, welcher sich zwischen dem Boden und der Fensterlaibung erstreckt. Am Parapet ist beispielsweise ein Isolierkörper 9 bevorzugt aus Dämmstoff oder einem vergleichbaren Material aufgelegt. Alternativ kann das erfindungsgemäße Montagesystem auch direkt über dem Mauerwerk 8 montiert werden.

In Fig. 2 ist der erste Montageschritt gezeigt, welcher darin besteht, die Abschlusswinkel 2 und den optionalen Zwischenhalter 4 am Basisprofil 7 zu befestigen. Jeder Abschlusswinkel 2 und jeder Zwischenhalter 4 weist einen nach vorne verlaufenden Schenkel, welcher horizontal oder parallel zum später aufgelegten Abdeckelement ausgerichtet ist und einen vertikalen Anschlussschenkel, welcher Öffnungen aufweist, durch welche dieser am Basisprofil 7 verschraubt wird, auf.

Im nächsten Schritt können die Montagewinkel 3 montiert werden. Die Montagewinkel 3 weisen je einen nach unten verlaufenden vertikalen Schenkel auf, welcher vorteilhaft als Lochblech ausgeführt sein kann. Die Montagewinkel 3 weisen zudem je einen zweiten Schenkel auf, welcher horizontal, oder parallel zum später aufgelegten Abdeckelement, ausgerichtet ist. Die vertikalen Schenkel der Montagewinkel 3 werden am Mauerwerk 8 fixiert, sodass die horizontal, oder parallel zum später aufgelegten Abdeckelement, ausgerichteten Schenkel der Montagewinkel 3 auf einer Ebene mit exaktem Abstand zum Boden liegen. Auf die nach vorne verlaufenden Schenkel der Abschlusswinkel 2 und die nach vorne verlaufenden Schenkel der Montagewinkel 3 wird das Schattennutprofil 1 aufgesteckt um zu dem in Fig. 3 dargestellten Zwischenschritt zu gelangen.

Bevorzugt kann alternativ vor Montage der Montagewinkel 3 bereits das Schattennutprofil 1 auf die nach vorne verlaufenden Schenkel der Abschlusswinkel 2 und Zwischenhalter 4 aufgesteckt werden, wobei die Montagewinkel 3 bereits in der Nut des Schattennutprofils 1 aufgenommen sind, bzw. in diese eingesteckt werden. Die Vorderkante des Schattennutprofils 1 kann nun horizontal in der richtigen Distanz zum Boden ausgerichtet werden und die vertikalen Schenkel der Montagewinkel 3 in dieser ausgerichteten Position am Mauerwerk 8 befestigt werden. Das Befestigen der vertikalen Schenkel der Montagewinkel 3 erfolgt durch Verkleben oder Verschrauben am Mauerwerk 8. Auch durch diese Montagealternative gelangt man zum in Fig. 3 dargestellten Zwischenschritt.

Wie in Fig. 3 auf der linken Seite des Fensters 10 dargestellt ist, kann auf den vertikal nach vorne verlaufenden Steg des äußeren Abschlusswinkels 2 ein Putzkantenprofil 5 aufgesteckt oder aufgeklebt werden. Alternativ kann auch der vertikal nach vorne verlaufende Steg selbst als Putzkantenprofil 5 geformt sein.

In Fig. 4 ist bereits der linke Abschlusswinkel 2 und dessen Putzkantenprofil 5 eingeputzt. Das Schattennutprofil 1 ist teilweise eingeputzt dargestellt. Durch das Einputzen wird das Schattennutprofil 1 gegen die nach vorne verlaufenden horizontalen Schenkel der Abschlusswinkel 2 fixiert. Dadurch, dass sowohl das Schattennutprofil 1 als auch die darunterliegenden vertikalen Schenkel der Montagewinkel 3 Öffnungen aufweisen, wird ein guter Halt der Putzschicht 13 am darunterliegenden Mauerwerk 8 und dem Isolierkörper 9 sichergestellt.

Wie in Fig. 4 symbolisch verdeutlicht ist, können auf den Isolierkörper 9 Kleberaupen 12 für das Abdeckelement aufgebracht werden, oder ein anders Verbindungs- bzw. Füllmaterial aufgebracht werden. Am Basisprofil 7 kann zudem mindestens ein Klemmbügel 11 angebracht werden, der mit seinem nach hinten oben vorspringenden Bereich das Abdeckelement gegen den Blendrahmen 7.1 drückt, sodass das Abdeckelement mit seiner oberen Fläche spaltfrei an der Unterseite des Blendrahmens 7.1 anliegt.

Das Abdeckelement in Form der Fensterbank 14 wird nach erfolgter Putzarbeit, also nachdem das Schattennutprofil 1 und die beiden seitlichen Abschlusswinkel 2 vollständig eingeputzt sind, montiert. Dazu wird die Fensterbank 14 in den Spalt zwischen den Abschlusswinkeln 2 und dem Blendrahmen 7.1 eingeschoben und durch den Klemmbügel 11 gegen den Blendrahmen 7.1 gedrückt. Die Fensterbank 14 liegt am vorderen Ende am Schattennutprofil 1 auf und wird durch die Kleberaupen 12 am Untergrund fixiert.

Die Fensterbank 14 kann beispielsweise auch dadurch dauerhaft fixiert werden, indem der Raum zwischen der Fensterbank 14 und dem Isolierkörper 9 vor Einsetzen der Fensterbank 14 mit Montagekleber bzw. Montageschaum gefüllt wird. Falls kein Isolierkörper 9 zwischen Parapet und Abdeckelement vorhanden ist, kann auch entsprechend dieser Raum mit Füll- bzw. Klebstoff gefüllt werden, bevor das Abdeckelement aufgesetzt wird.

In Fig. 6 ist ein Schnitt durch ein besonders bevorzugtes erfindungsgemäßes Montagesystem gezeigt. Sofern hier und an anderen Stellen der Schrift Richtungsangaben gemacht werden, bedeutet "oben" weg vom Boden, "hinten" in Richtung des Basisprofils 7 und "vorne" weg vom Basisprofil 7. Das Schattennutprofil 1, das aus Metallblech oder einem Kunststoffmaterial gebildet ist, weist einen vertikalen Einputzabschnitt 15 auf, an dessen oberem Ende das Schattennutprofil 1 nach vorne abgewinkelt ist, wobei dieser nach vorne verlaufende Abschnitt 16 parallel zum Abdeckelement und/oder waagrecht verlaufen kann. Der nach vorne verlaufende Abschnitt 16 geht an seinem vorderen Ende in einen im Wesentlichen senkrecht verlaufenden vorderen Abschnitt 17 über, welcher die Putzkante der Schattenfuge bildet. Vom oberen Ende des vorderen Abschnitts 17 schließt ein nach hinten verlaufender Abschnitt 18 an, welcher zumindest annähernd parallel zum nach vorne verlaufenden Abschnitt 16 ausgerichtet ist und mit diesem einen Spalt einschließt. Die obere Fläche des nach hinten verlaufenden Abschnitts 18 bildet die Unterseite der Schattenfuge. Vom hinteren Ende des nach hinten verlaufenden Abschnitts 18 schließt ein nach oben verlaufender Steg 19 an, welcher die hintere Fläche der Schattenfuge bildet und auf welchem das später zu befestigende Abdeckelement aufliegt.

In den Spalt zwischen den Abschnitten 16 und 18 ragt ein zu diesen parallel ausgerichteter nach vorne verlaufender Schenkel 20 des Montagewinkels 3. Am hinteren Ende dieses Schenkels 20 schließt der vertikale Einputzschenkel 21 des Montagewinkels 3 an.

Der Abschlusswinkel 2 weist einen parallel zum Schenkel 20 bzw. zu den Abschnitten 16 und 18 nach vorne verlaufenden Schenkel 22 und einen am hinteren Ende des Schenkels 22 nach oben verlaufenden Schenkel 23 auf. Zudem weist der Abschlusswinkel 2 einen senkrechten nach vorne verlaufenden Schenkel 24 auf, welcher seitlich an die Schenkel 22 und 23 anschließt.

Der Abschlusswinkel 2 ist mit dem Schenkel 23 am Basisprofil 7 befestigt, insbesondere verschraubt. Die Verschraubung kann vorteilhaft über Langlöcher erfolgen, sodass die Position der Schenkel 23 am Basisprofil 7 einfach angepasst werden kann, insbesondere in der Höhe. Die Schenkel 23 können vorteilhaft breiter ausgeführt sein, als die Schenkel 22 der Abschlusswinkel 2, oder der Zwischenhalter 4, bzw. kann der Schenkel 22 im Bereich des Schenkels 23 breiter ausgeführt sein, als in seinem vorderen Bereich wie in den Fig. 1 und 2 ersichtlich ist, sodass der Schenkel 22 einen L-förmige Fläche aufweist. Der Schenkel 22 des Zwischenhalters 4 kann dementsprechend auch eine L- oder aber auch eine T-förmige Fläche aufweisen. An jenen Kanten der breiteren Bereiche der Schenkel 22 welche parallel zum Schenkel 23 liegen, könnten die Abschlusswinkel 2 und/oder der Zwischenhalter 4 wie der Klemmbügel 11 einen schräg nach hinten und oben vorspringenden Bereich aufweisen, welcher das Abdeckelement nach oben gegen einen Anschlag drückt, sodass die Fixierung des Abdeckelements gegen die Anschlagfläche vorteilhaft direkt durch die Abschlusswinkel 2 und/oder der Zwischenhalter 4 erfolgt.

Wie in Fig. 6 zu sehen ist, verläuft der Schenkel 22 schwebend nach vorne, oder liegt auf einem nachgiebigen Füll- bzw. Isoliermaterial beispielsweise eines Isolierkörpers 9 auf, sodass das vordere Ende des Schenkels 22 in vertikaler Richtung bewegt werden kann. Der Schenkel 22 ist im Spalt zwischen den Abschnitten 16 und 18 platziert, sodass das vordere Ende des Schenkels 22 innen am Abschnitt 17 anliegt. Dadurch sind die Distanz des Abschnitts 17 und damit auch die Distanz der Putzkante der Schattenfuge zum Basisprofil 7 vorgegeben.

Der Schenkel 20 des Montagewinkels 3 ragt ebenfalls in den Spalt zwischen den Abschnitten 16 und 18 und zwar maximal gleich weit wie der Schenkel 22. Der Schenkel 20 ist bevorzugt genauso dick wie der Spalt zwischen den Abschnitten 16 und 18 breit ist, oder weist zumindest einen oder mehrere entsprechend dicke Bereiche auf, beispielsweise indem das Blech des Schenkel 20 am vorderen Ende einen zurückgefaltenen und somit dickeren Bereich aufweist. Durch vertikales Verschieben des Einputzschenkels 21 entlang des Mauerwerks 8 kann das Schattennutprofil 1 in vertikaler Richtung ausgerichtet werden. Sobald das Schattennutprofil 1 vertikal ausgerichtet ist, wird der Einputzschenkel 21 am Mauerwerk 8 befestigt, beispielsweise durch Schrauben und/oder Kleben. Beispielsweise kann der Einputzschenkel 21 ein vertikal verlaufendes Langloch aufweisen, sodass dieser entlang einer Schraube bewegbar ist und in der gewünschten Position durch diese am Mauerwerk 8 fixierbar ist.

Wie in Fig. 6 zu erkennen ist, kann das Schattennutprofil 1 auch im Abschnitt 16 Öffnungen aufweisen, sodass auch hier Putz eindringen kann, zur besseren Verankerung des Schattennutprofils 1.

In Fig. 7 ist das erfindungsgemäße Montagesystem für die Montage eines Kantenschutzprofils bzw. Kantenprofils 25 gezeigt. Die Ausführung des Montagewinkels 3 und der Abschlusswinkel 2 ist dabei gleich wie bei Fig. 6 gewählt. Anstelle des erfindungsgemäßen Schattennutprofils 1 wird ein bekanntes Kantenprofil 25 verwendet. Das Kantenprofil 25 ist wie dargestellt im einfachsten Fall eine Blech-Leiste mit L-förmigem Querschnitt. Das Kantenprofil 25 ist im Beispiel der Fig. 7 mit seinem horizontalen Schenkel auf den Schenkel 20 des Montagewinkels 3 und den Schenkel 22 des bzw. jedes Abschlusswinkels 2 aufgelegt oder aufgeklebt. Alternativ oder zusätzlich könnte das Kantenprofil 25 auch mit einem oder mehreren der Montagewinkel 3 und/oder der Abschlusswinkel 2 und/oder Zwischenhalter 4 verschraubt oder vernietet werden.

## Patentansprüche

1. Vorrichtung zur Ausrichtung und Montage eines Kanten- oder Schattennutprofils (25, 1) eines Abdeckelements für einen abzudeckenden Bereich einer Brüstung, eines Parapets oder einer Mauer umfassend das Kanten- oder Schattennutprofil (25, 1), zumindest zwei Abschlusswinkel (2) und zumindest einen Montagewinkel (3), wobei,
- die Abschlusswinkel (2) einander gegenüberliegend an den beiden seitlichen Endbereichen des abzudeckenden Bereichs befestigt sind, wobei die Abschlusswinkel (2) jeweils einen nach vorne verlaufenden Schenkel (22) aufweisen, der horizontal oder annähernd parallel zum später aufgelegten Abdeckelement ausgerichtet ist, der vor Vornahme der Putzarbeiten über den abzudeckenden Bereich vorsteht und die Abschlusswinkel (2) derart an zumindest einem Befestigungspunkt befestigt sind, dass die vordere über den abzudeckenden Bereich vorstehende Kante des Schenkels (22) einen festen Horizontalabstand zum Befestigungspunkt aufweist,
- wobei jeder Montagewinkel (3) einen nach vorne verlaufenden Schenkel (20) aufweist, der horizontal oder parallel zum später aufgelegten Abdeckelement ausgerichtet ist und einen vom hinteren Ende des Schenkels (20) nach unten verlaufenden Einputzschenkel (21) aufweist, welcher so an einem Befestigungspunkt festlegbar ist, dass der Schenkel (20) einen festen Vertikalabstand zum Befestigungspunkt aufweist
- und das Kanten- oder Schattennutprofil (25, 1) an den nach vorne verlaufenden Schenkeln (20, 22) der Abschlusswinkel (2) und Montagewinkel (3) befestigt oder aufgelegt ist, wobei das Kanten- oder Schattennutprofil (25, 1) zumindest zwei Schenkel aufweist, die gemeinsam einen L-förmigen Querschnitt bilden, wobei einer dieser Schenkel auf den Schenkeln (20, 22) aufliegt und der andere dieser Schenkel an den vorderen Kanten der Schenkel (22) der Abschlusswinkel (2) anliegt wobei das Kanten- oder Schattennutprofil (25, 1) eine Putzanschlusskante unterhalb des Abdeckelements bildet.

2. Vorrichtung nach Anspruch 1, **dadurch gekennzeichnet, dass** zumindest ein Zwischenhalter (4) vorhanden ist, der einen nach vorne verlaufenden Schenkel (22) aufweist, der horizontal oder annähernd parallel zum später aufgelegten Abdeckelement ausgerichtet ist, der vor Vornahme der Putzarbeiten über den abzudeckenden Bereich vorsteht und der Zwischenhalter (4) derart an zumindest einem zwischen den Befestigungspunkten der Abschlusswinkel (2) liegenden Befestigungspunkt befestigt ist, dass die vordere über den abzudeckenden Bereich vorstehende Kante des Schenkels (22) einen festen Horizontalabstand zum Befestigungspunkt aufweist.

3. Vorrichtung nach einem der Ansprüche 1 bis 2, **dadurch gekennzeichnet, dass** die beiden Abschlusswinkel (2) je einen vertikalen nach vorne verlaufenden Schenkel (24) aufweisen, der je an einer anderen Seite des nach vorne verlaufenden Schenkels (22) anschließt, wobei das Kanten- oder Schattennutprofil (25, 1) zwischen den Schenkeln (24) der beiden Abschlusswinkel (2) liegt.

4. Vorrichtung nach Anspruch 3, **dadurch gekennzeichnet, dass** die Länge des Kanten- oder Schattennutprofils (25, 1) gleich lang wie der Abstand zwischen den vertikal nach vorne verlaufenden Schenkeln (24) der beiden Abschlusswinkel (2) ist.

5. Vorrichtung nach einem der Ansprüche 1 bis 4, **dadurch gekennzeichnet, dass** die Abschlusswinkel (2) und/oder die Zwischenhalter (4) einen vom hinteren Ende des Schenkels (22) nach oben verlaufenden Schenkel (23) aufweisen, welcher im montierten Zustand an einem senkrechten Wandabschnitt oder dem Basisprofil (7) oder dem Blendrahmen (7.1) eines Fensters (10) befestigt ist.

6. Vorrichtung nach Anspruch 5, **dadurch gekennzeichnet, dass** der senkrechte Wandabschnitt, das Basisprofil (7) oder der Blendrahmen (7.1) gemeinsam mit den daran befestigten Abschlusswinkeln (2) und dem, als Distanzhalter zwischen den vorderen Enden der Abschlusswinkel (2) dienenden, Kanten- bzw. Schattennutprofil (25, 1) einen stabilen Rahmen bilden, wobei die beiden den Rahmen seitlich begrenzenden senkrechten Schenkel (24) eine Führung für das in diesen Rahmen einzuschiebende Abdeckelement bilden.

7. Vorrichtung nach einem der Ansprüche 1 bis 6, **dadurch gekennzeichnet, dass** der nach unten verlaufende Schenkel (20) jedes Montagewinkels (3) im montierten Zustand am senkrecht verlaufenden Mauerwerk (8) des Parapets oder einem am Parapet aufliegenden Teil, beispielsweise einem Isolierkörper (9), befestigt ist.

8. Vorrichtung nach einem der Ansprüche 1 bis 7, **dadurch gekennzeichnet, dass** das Abdeckelement im montierten Zustand flächenbündig zur vom Kanten- oder Schattennutprofil (25, 1) vorgegebenen Putzkante abschließt.

9. Vorrichtung nach einem der Ansprüche 1 bis 8, **dadurch gekennzeichnet, dass** das Abdeckelement eine Fensterbank (14) ist.

10. Vorrichtung zur Ausrichtung und Montage eines Kanten- oder Schattennutprofils (25, 1) eines Abdeckelements für einen abzudeckenden Bereich einer Brüstung, eines Parapets oder einer Mauer umfassend das Kanten- oder Schattennutprofil (25, 1), zumindest zwei Abschlusswinkel (2) und zumindest einen Montagewinkel (3), wobei,
- die Abschlusswinkel (2) einander gegenüberliegend an den beiden seitlichen Endbereichen des abzudeckenden Bereichs befestigt sind, wobei die Abschlusswinkel (2) jeweils einen nach vorne verlaufenden Schenkel (22) aufweisen, der horizontal oder annähernd parallel zum später aufgelegten Abdeckelement ausgerichtet ist, der vor Vornahme der Putzarbeiten über den abzudeckenden Bereich vorsteht und die Abschlusswinkel (2) derart an zumindest einem Befestigungspunkt befestigt sind, dass die vordere über den abzudeckenden Bereich vorstehende Kante des Schenkels (22) einen festen Horizontalabstand zum Befestigungspunkt aufweist,
- wobei jeder Montagewinkel (3) einen nach vorne verlaufenden Schenkel (20) aufweist, der horizontal oder parallel zum später aufgelegten Abdeckelement ausgerichtet ist und einen vom hinteren Ende des Schenkels (20) nach unten verlaufenden Einputzschenkel (21) aufweist, welcher so an einem Befestigungspunkt festlegbar ist, dass der Schenkel (20) einen festen Vertikalabstand zum Befestigungspunkt aufweist,
- das Kanten- oder Schattennutprofil (25, 1) einen vertikalen Einputzabschnitt (15) aufweist, an dessen oberem Ende ein nach vorne verlaufender erster Abschnitt (16) anschließt, an dessen vorderem Ende ein nach oben verlaufender zweiter Abschnitt (17) anschließt, an dessen oberem Ende ein nach hinten verlaufender dritter Abschnitt (18) anschließt, an dessen hinterem Ende ein nach oben verlaufender Steg (19) anschließt, wobei im montierten Zustand in einen zwischen dem ersten Abschnitt (16) und dem dritten Abschnitt (18) vorliegenden Spalt ein nach vorne verlaufender Schenkel (22) jedes Abschlusswinkels (2) und ein nach vorne verlaufender Schenkel (20) jedes Montagewinkels (3) ragt, wobei die nach vorne verlaufenden Schenkel (22) jedes Abschlusswinkels (2) an der hinteren Fläche des zweiten Abschnitts (17) anliegen und somit den Abstand des zweiten Abschnitts (17) zu den Befestigungspunkten der Abschlusswinkel (2) festlegen.

11. Vorrichtung nach Anspruch 10, **dadurch gekennzeichnet, dass** der vertikale Einputzabschnitt (15) und der Einputzschenkel (21) Öffnungen aufweisen.

12. Vorrichtung nach einem der Ansprüche 10 bis 11, **dadurch gekennzeichnet, dass** das Abdeckelement im montierten Zustand am oberen Ende des Stegs (19) aufliegt.

## Claims

1. A device for aligning and mounting an edge or shadow groove profile (25, 1) of a covering element for a region of a railing, parapet or wall to be covered, comprising the edge or shadow groove profile (25, 1), at least two terminating brackets (2) and at least one mounting bracket (3), wherein
- the terminating brackets (2) are attached opposite each other in the two lateral end regions of the region to be covered, wherein the terminating brackets (2) each have a leg (22) extending forwards, which is aligned to be horizontal or nearly parallel to the subsequently applied covering element and protrudes beyond the region to be covered prior to the performance of plastering works, and the terminating brackets (2) are attached to at least one attachment point in such a manner that the front edge of the leg (22) protruding beyond the region to be covered has a fixed horizontal distance from the attachment point,
- wherein each mounting bracket (3) has a leg (20) extending forwards, which is aligned to be horizontal or nearly parallel to the subsequently applied covering element and has a plastering leg (21) extending downwards from the rear end of the leg (20), which is fixable to an attachment point in such a manner that the leg (20) has a fixed vertical distance from the attachment point,
- and the edge or shadow groove profile (25, 1) is attached or applied to the forward-extending legs (20, 22) of the terminating brackets (2) and mounting brackets (3), wherein the edge or shadow groove profile (25, 1) has at least two legs, which together form an L-shaped cross-section, wherein one of said legs rests on the legs (20, 22) and the other of said legs abuts the front edges of the legs (22) of the terminating brackets (2), wherein the edge or shadow groove profile (25, 1) forms a plaster connecting edge beneath the covering element.

2. The device of claim 1, **characterised in that** at least one intermediate holder (4) is present, which has a leg (22) extending forwards, which is aligned to be horizontal or nearly parallel to the subsequently applied covering element and protrudes beyond the region to be covered prior to the performance of plastering works, and the intermediate holder (4) is attached to at least one attachment point located between the attachment points of the terminating brackets (2) in such a manner that the front edge of the leg (22) protruding beyond the region to be covered has a fixed horizontal distance from the attachment point.

3. The device of any one of claims 1 and 2, **characterised in that** the two terminating brackets (2) each have a vertical leg (24) extending forwards, each of which connects to a different side of the forward-extending leg (22), wherein the edge or shadow groove profile (25, 1) is located between the legs (24) of the two terminating brackets (2).

4. The device of claim 3, **characterised in that** the length of the edge or shadow groove profile (25, 1) equals the distance between the vertical forward-extending legs (24) of the two terminating brackets (2).

5. The device of any one of claims 1 to 4, **characterised in that** the terminating brackets (2) and/or the intermediate holders (4) have a leg (23) extending upwards from the rear end of the leg (22), which, in a mounted state, is attached to a vertical wall section or the base profile (7) or the blind frame (7.1) of a window (10).

6. The device of claim 5, **characterised in that** the vertical wall section, the base profile (7) or the blind frame (7.1) form a stable frame together with the terminating brackets (2) attached thereto and the edge or shadow groove profile (25, 1) serving as a spacer between the front ends of the terminating brackets (2), wherein the two vertical legs (24) laterally defining the frame form a guide for the covering element to be inserted into said frame.

7. The device of any one of claims 1 to 6, **characterised in that** the downward-extending leg (20) of each mounting bracket (3), in a mounted state, is attached to the vertically-extending walling (8) of the parapet or a portion resting on the parapet, for example an insulating body (9).

8. The device of any one of claims 1 to 7, **characterised in that** the covering element, in a mounted state, terminates flush with the plastering edge dictated by the edge or shadow profile (25, 1) .

9. The device of any one of claims 1 to 8, **characterised in that** the covering element is a windowsill (14).

10. A device for aligning and mounting an edge or shadow groove profile (25, 1) of a covering element for a region of a railing, parapet or wall to be covered, comprising the edge or shadow groove profile (25, 1), at least two terminating brackets (2) and at least one mounting bracket (3), wherein
- the terminating brackets (2) are attached opposite each other in the two lateral end regions of the region to be covered, wherein the terminating brackets (2) each have a leg (22) extending forwards, which is aligned to be horizontal or nearly parallel to the subsequently applied covering element and protrudes beyond the region to be covered prior to the performance of plastering works, and the terminating brackets (2) are attached to at least one attachment point in such a manner that the front edge of the leg (22) protruding beyond the region to be covered has a fixed horizontal distance from the attachment point,
- wherein each mounting bracket (3) has a leg (20) extending forwards, which is aligned to be horizontal or nearly parallel to the subsequently applied covering element and has a plastering leg (21) extending downwards from the rear end of the leg (20), which is fixable to an attachment point in such a manner that the leg (20) has a fixed vertical distance from the attachment point,
- the edge or shadow groove profile (25, 1) has a vertical plastering section (15), at the upper end of which a forward-extending first section (16) connects, at the front end of which an upward-extending second section (17) connects, at the upper end of which a backward-extending third section (18) connects, to the rear end of which an upward-extending web (19) connects, wherein, in a mounted state, a forward-extending leg (22) of each terminating bracket (2) and a forward-extending leg (20) of each mounting bracket (3) protrude into a gap present between the first section (16) and the third section (18), wherein the forward-extending legs (22) of each terminating bracket (2) abut the rear surface of the second section (17) and thus establish the distance of the second section (17) from the attachment points of the terminating brackets (2).

11. The device of claim 10, **characterised in that** the vertical plastering section (15) and the plastering leg (21) have openings.

12. The device of any one of claims 10 and 11, **characterised in that** the covering element, in a mounted state, rests on the upper end of the web (19).

## Revendications

1. Dispositif pour l'alignement et le montage d'un profilé d'arête ou rainuré (25, 1) d'un élément de couverture pour une partie d'un appui, un parapet ou d'un mur à couvrir, comprenant le profilé d'arête ou rainuré (25, 1), au moins deux coudes de bordure (2) et au moins un coude de montage (3),
- lesdits coudes de bordure (2) étant fixés à l'opposé l'un de l'autre aux deux zones de bordure latérales de la partie à couvrir, les coudes de bordure (2) présentant chacun une branche (22) s'étendant vers l'avant et orientée horizontalement ou approximativement parallèlement à l'élément de couverture placé ultérieurement et dépassant de la partie à couvrir avant l'exécution des travaux d'enduit, et les coudes de bordure (2) étant fixés à au moins un point de fixation de telle manière que le bord avant de la branche (22) dépassant de la partie à couvrir présente une distance horizontale fixe par rapport au point de fixation,
- chaque coude de montage (3) comportant une branche (20) qui s'étend vers l'avant et qui est orientée horizontalement ou parallèlement à l'élément de couverture placé ultérieurement et comporte une branche d'enduit (21) qui s'étend vers le bas à partir de l'extrémité arrière de la branche (20) et qui peut être fixée à un point de fixation de telle manière que la branche (20) présente une distance verticale fixe par rapport au point de fixation
- et ledit profilé d'arête ou rainuré(25, 1) étant fixé ou placé sur les branches (20, 22) s'étendant vers l'avant des coudes de bordure (2) et des coudes de montage (3), le profilé d'arête ou rainuré (25, 1) présentant au moins deux branches qui forment ensemble une section transversale en forme de L, l'une de ces branches reposant sur les branches (20, 22) et l'autre de ces branches reposant sur les bords avant des branches (22) des coudes de bordure (2), le profilé d'arête ou rainuré (25, 1) formant une bord de jonction d'enduit sous l'élément de couverture.

2. Dispositif selon la revendication 1, **caractérisé en ce qu'**au moins un support intermédiare (4) qui présente une branche (22) s'étendant vers l'avant et orientée horizontalement ou approximativement parallèlement à l'élément de couverture placé ultérieurement et dépassant de la partie à couvrir avant l'exécution des travaux d'enduit est prévu et que ledit support intermédiaire (4) est fixé à au moins un point de fixation entre les points de fixation des coudes de bordure (2) de telle manière que le bord avant de la branche (22) dépassant de la partie à couvrir présente une distance horizontale fixe par rapport au point de fixation.

3. Dispositif selon l'une des revendications 1 à 2, **caractérisé en ce que** les deux coudes de bordure (2) présentent chacun une branche verticale (24) s'étendant vers l'avant, dont chacune se joint à un côté différent de la branche (22) s'étendant vers l'avant, le profilé d'arête ou rainuré (25, 1) se trouvant entre les branches (24) des deux coudes de bordure (2).

4. Dispositif selon la revendication 3, **caractérisé en ce que** la longueur du profilé d'arête ou rainuré (25, 1) est égale à la distance entre les branches (24) s'étendant verticalement vers l'avant des deux coudes de bordure (2).

5. Dispositif selon l'une des revendications 1 à 4, **caractérisé en ce que** les coudes de bordure (2) et/ou les supports intermédiaires (4) présentent une branche (23) s'étendant vers le haut à partir de l'extrémité arrière de la branche (22), ladite branche (23) étant fixée, à l'état assemblé, à une partie de paroi verticale ou sur le profilé de base (7) ou sur le dormant (7.1) d'une fenêtre (10).

6. Dispositif selon la revendication 5, **caractérisé en ce que** la partie de la paroi verticale, le profilé de base (7) ou le dormant (7.1) forment, avec les coudes de bordure (2) qui y sont fixées et le profilé d'arête ou rainuré (25, 1) servant d'écarteur entre les extrémités avant des coudes de bordure (2), un cadre stable, les deux branches verticales (24) délimitant latéralement le cadre et ainsi formant un guide pour l'élément de couverture à être introduit dans ce cadre.

7. Dispositif selon l'une des revendications 1 à 6, **caractérisé en ce que** la branche (20) s'étendant vers le bas de chaque coude de montage (3) est fixée, à l'état assemblé, à la maçonnerie (8) du parapet s'étendant verticalement à une partie, par exemple un corps isolant (9), reposant sur le parapet.

8. Dispositif selon l'une des revendications 1 à 7, **caractérisé en ce que** l'élément de couverture, à l'état assemblé, est à fleur du bord d'enduit défini par le profilé d'arête ou rainuré (25, 1).

9. Dispositif selon l'une des revendications 1 à 8, **caractérisé en ce que** l'élément de couverture est une banquette de fenêtre (14) .

10. Dispositif pour l'alignement et le montage d'un profilé d'arête ou rainuré (25, 1) d'un élément de couverture pour une partie d'un appui, un parapet ou d'un mur à couvrir, comprenant le profilé d'arête ou rainuré (25, 1), au moins deux coudes de bordure (2) et au moins un coude de montage (3),
- lesdits coudes de bordure (2) étant fixés à l'opposé l'un de l'autre aux deux zones de bordure latérales de la partie à couvrir, les coudes de bordure (2) présentant chacun une branche (22) s'étendant vers l'avant et orientée horizontalement ou approximativement parallèlement à l'élément de couverture placé ultérieurement et dépassant de la partie à couvrir avant l'exécution des travaux d'enduit, et les coudes de bordure (2) étant fixés à au moins un point de fixation de telle manière que le bord avant de la branche (22) dépassant de la partie à couvrir présente une distance horizontale fixe par rapport au point de fixation,
- chaque coude de montage (3) comportant une branche (20) qui s'étend vers l'avant et qui est orientée horizontalement ou parallèlement à l'élément de couverture placé ultérieurement et comporte une branche d'enduit (21) qui s'étend vers le bas à partir de l'extrémité arrière de la branche (20) et qui peut être fixée à un point de fixation de telle manière que la branche (20) présente une distance verticale fixe par rapport au point de fixation,
- le profilé d'arête ou rainuré (25, 1) présentant une partie d'enduit verticale (15) à l'extrémité supérieure de laquelle se joint une première section (16) s'étendant vers l'avant, à l'extrémité avant de laquelle se joint une deuxième section (17) s'étendant vers le haut, à l'extrémité supérieure de laquelle se joint une troisième section (18) s'étendant vers l'arrière, à l'extrémité arrière de laquelle se joint une ailette (19) s'étendant vers le haut, dans lequel, à l'état assemblé, une branche (22) s'étendant vers l'avant de chaque coude de bordure (2) et une branche (20) s'étendant vers l'avant de chaque coude de montage (3) pénètrent dans un écartement entre la première section (16) et la troisième section (18), les branches (22) qui s'étendent vers l'avant de chaque coude de bordure (2) s'appuyant sur la surface arrière de la deuxième section (17) et ainsi définissant la distance de la deuxième section (17) par rapport aux points de fixation des coudes de bordure (2).

11. Dispositif selon la revendication 10, **caractérisé en ce que** la partie d'enduit verticale (15) et la branche d'enduit (21) présentent des ouvertures.

12. Dispositif selon l'une des revendications 10 à 11, **caractérisé en ce que** l'élément de couverture repose, à l'état assemblé, sur l'extrémité supérieure de l'ailette (19).
